# EUROPÄISCHE PATENTSCHRIFT

(11) **EP 0 372 189 B1**
(45) Veröffentlichungstag und Bekanntmachung des Hinweises auf die Patenterteilung: **20.01.1993**
(21) Anmeldenummer: 89118549.8
(22) Anmeldetag: 06.10.1989
(51) Int. Cl.: B65D 90/06, B65D 90/02

(54) **Kühlcontainer oder Kühlaufbau-Container**
Refrigerator container or refrigerated car body container
Conteneur réfrigérant ou conteneur formant caisse réfrigérée pour camions

(30) Priorität: 07.12.1988 DE 8815192 U
(43) Veröffentlichungstag der Anmeldung: 13.06.1990
(73) Patentinhaber: Umformtechnik Hausach GmbH, D-77750 Hausach (DE)
(72) Erfinder: Schmider, Klaus, D-7613 Hausach/Baden (DE)
(74) Vertreter: Niemann, Uwe, Dr.-Ing.

(56) Entgegenhaltungen:
- DE-A- 3 129 005
- FR-A- 1 604 985
- FR-A- 2 104 373
- GB-A- 2 019 363
- NL-A- 6 916 329

## Beschreibung

Die Erfindung betrifft einen Kühlcontainer oder Kühlaufbau-Container aus einem Stahlgestell, Außenwandplatten, einer Isolierung, einer Innenbeplankung aus Blechplatten und einem Boden. Kühlcontainer werden als ISO-genormte Behälter eingesetzt. Kühlaufbauten sind isolierte Behälter, die in der Regel mit den Transportfahrzeugen wie z.B. LKW, verbunden sind. Im folgenden werden zur Vereinfachung die Kühlcontainer und die Kühlaufbauten als Container bezeichnet. Bei den Containern ist vor allem der Innenbereich oberhalb des Bodens durch die Beladewerkzeuge, wie Gabelstapler, stoßgefährdet. Man hat daher oberhalb des Bodenbereichs Rammstoßleisten vor allem an den Seitenwänden, als Kunststoff-, Blech- oder Holzleisten auf der Innenbeplankung der fertigen Wand durch Kleben, Nieten oder Schweißen nachträglich aufgebracht. Abgesehen davon, daß diese Montage der Rammstoßleisten aufwendig ist und der ohnehin knappe Innenraum des Containers durch sie weiter eingeschränkt wird, sind bei den nachträglich angebrachten Rammstoßleisten Spalte zwischen der Rammstoßleiste und der Containerwand und an den Montagestellen, die durch Festhalten von Verunreinigungen Brutstelle für Mikroorganismen werden können, unvermeidlich. Wegen der nur durch sehr große, stabile Ausführung der Rammstoßleisten völlig vermeidbaren Verschiebungen gegenüber der inneren Containerwand bei Belastungen durch Stöße lassen sich derartige Spalte auch nicht zuverlässig abdecken.

Kühlcontainer aus einem Stahlgestell, Außenwandplatten, einer Isolierung, einer Innenbeplankung aus Blechplatten und einem Boden entsprechend der eingangs genannten Gattung sind aus GB-A-2 019 363 bekannt. Die über die Höhe der Innenbeplankung sich ungeteilt erstreckenden Blechplatten sind an ihren oberen und unteren Rändern spitzwinklig zu Spreizfedern abgewinkelt, die in zugeordnete Nuten im Deckenbereich sowie im Bodenbereich eingreifen (Fig.1). Dabei sind die dünnwandigen Blechplatten durch Beladewerkzeuge stoßgefährdet. Ein nachträgliches Anbringen von Rammstoßleisten auf der Innenbeplankung der fertigen Wand, wie es vorstehend erörtert ist, hat die dort genannten Nachteile. Nach einer modifizierten Ausführungsart dieses bekannten Kühlcontainers (Fig.1a) kann die Innenbeplankung aus einer Verbundplatte bestehen, die von einer innenseitigen dünnen Blechplatte und einer damit verklebten, relativ dicken Sperrholzplatte gebildet wird, wobei die Sperrholzplatte zwar eine Gewichtszunahme aber auch eine geringere Stoßgefährdung der Innenbeplankung ergibt.

Die Aufgabe der Erfindung besteht darin, einen Container der vorstehend genannten Gattung mit stabiler, stoßfester Rammstoßleiste zu entwickeln, die glatt und spaltfrei an die Innenbeplankung anschließt.

Diese Aufgabe wird erfindungsgemäß dadurch gelöst, daß der untere Bereich der Innenbeplankung als formstabile Rammstoßleiste ausgebildet ist, die T-förmige Ansätze aufweist, welche sich in waagerechter Richtung über die Gesamtlänge der Rammstoßleiste sowie die Isolierung erstrecken, und daß die Rammstoßleiste über die Isolierung mit der Außenwandplatte fest verbunden ist.

Dadurch, daß die Rammstoßleiste den unteren Teil der Innenbeplankung des Containers bildet, kann die Innenwand auch in diesem Bereich glatt, spaltfrei und mit der Innenwand fluchtend, d.h. ohne störendes Vorspringen der Rammstoßleiste, ausgebildet sein.

Im Vergleich zu nachträglich auf die Blechpatten der Innenbeplankung aufgebrachten flachen Stoßleisten hat die Rammstoßleiste der Erfindung eine verbesserte Eigenstabilität. Die in die Isolierung formschlüssig eingebetteten, im vertikalen Querschnitt T-förmigen, waagerecht langgestreckten Ansätze verklammern die Rammstoßleiste mit der Isolierung, die ihrerseits die Rammstoßleiste mit der Außenwand fest verbindet. Insgesamt ergibt sich oberhalb der Bodenkonstruktion des Containers ein sandwichartiger stabiler Seitenwandabschnitt mit hoher Biege- und Beulsteifigkeit der Rammstoßleiste, sodaß diese örtlichen Belastungen durch harte Stöße mit den Kanten und Ecken von Kisten oder der Gabel des Beladungsstaplers zuverlässig standhält.

Im einzelnen kann die Erfindung wie folgt vorteilhaft ausgestaltet sein.

Für die Isolierung eignet sich Polyurethanschaum wegen seiner hohen Wärmedämmung und guten Festigkeit.

Durch die Ausbildung der Rammstoßleiste als Teil der Innenbeplankung und die feste Verbindung mit der Isolierung wird eine so große Stabilität erreicht, daß eine sichere Verbindung mit dem angrenzenden Bodenprofil und der Innenbeplankung über Schweißen, Kleben oder Nieten möglich ist. Durch die Stabilität können die Spalte und Montagestellen auch sicher versiegelt werden, z.B. durch Silikonkautschuk.

Besonders vorteilhaft werden die Verbindungen als Nut-Spreizfeder-Verbindungen ausgeführt. Die Nut-Feder-Verbindung ist hinsichtlich der Spaltfreiheit schon vor der Versiegelung den obengenannten Verbindungen überlegen und bietet Montagevorteile.

Die Nut-Feder-Verbindung der Rammstoßleiste mit dem Fußbodenprofil besteht vorteilhaft in einem taschenförmigen Endglied des Fußbodenprofils, das nach oben offen ist und einem in diese eintauchenden Spitzende der Rammstoßleiste. Für die spaltfreie Verbindung zum Innenraum des Containers liegen die beiden oberen Enden der Schenkel des Endglieds am Spitzende an. Die Verriegelung und die sichere Anlage werden dadurch gefördert, daß der obere Rand des inneren Schenkels des Endglieds und der untere Rand des Spitzendes mit Verriegelungshinterschneidungen versehen sind.

Wenn das innenliegende, obere Ende des Endglieds mit einer durchlaufenden Schweißnaht mit der Rammstoßleiste verbunden wird, entsteht eine geschlossene, sehr stabile Bodenwanne mit hohen Rändern.

Das genaue Einhalten der Höhenlage der Rammstoßleiste, bezogen auf das Bodenprofil bei der Montage wird dadurch erleichtert, daß der obere Rand des äußeren Schenkels des Endglieds am untersten T-förmigen Ansatz der Rammstoßleiste anliegt.

Das Einführen der Rammstoßleiste in die Fußbodentasche kann dadurch erleichtert werden, daß der unterste T-förmige Ansatz der Fußleiste eine schräg nach außen unten geneigte Einführungsnase aufweist.

Die Verbindung der Rammstoßleiste mit den Blechplatten der Innenbeplankung wird vorteilhaft als Tasche an der Rammstoßleiste mit einer senkrecht liegenden Öffnung an ihrem oberen Ende ausgeführt und als ein nach außen spitzwinklig abgeknicktes Ende der Blechplatten, das in die Tasche eintaucht. Die Blechplatten können dadurch leicht schräg nach außen in die Tasche eingeführt werden und legen sich beim Geraderichten am äußeren oberen Ende der Öffnung und am Container innenseitig gelegenen, unteren Ende der Öffnung dicht und spaltfrei an.

Zur Abdichtung gegen das Austreten des Schaums der Isolierung beim Ausschäumen des hinsichtlich der Außen- und der Innenbeplankung fertig aufgebauten Containers ist das spitzwinklig abgeknickte Ende der Innenbeplankung in eine Isoliermasse am Boden der Tasche eingedrückt.

Beim Ausschäumen tritt der Schaum auch in die Tasche ein und erhöht die Festigkeit der Nut-Feder-Verbindung, auch gegen örtliche Stöße nach dem Aushärten. Um den Zutritt des Schaums in den Innenraum der Tasche zu erleichtern, kann die Tasche Ausnehmungen aufweisen. Diese können in der behälteraußenseitig gerichteten Fläche der Tasche oder auch in der nach oben gerichteten Fläche angebracht werden.

Im folgenden wird anhand einer Zeichnung ein Ausführungsbeispiel der Erfindung erläutert.

Die Zeichnung zeigt die untere linke Ecke eines Containers im Querschnitt. Der Container besteht aus einem Gestell, von dem im Zeichnungsausschnitt der untere, linke Längsträger 1 zu sehen ist, Außenwandplatten 2, einer Isolierung 3, einer Innenbeplankung aus Blechplatten 4 und einem Boden 5. Ein unterer Bereich der Innenbeplankung ist als formstabile Rammstoßleiste 6 ausgebildet. Die Innenbeplankung, die Isolierung 3 und die Außenwandplatten 2 sind fest miteinander verbunden. Die Rammstoßleiste 6 hat sich in die Isolierung 3 erstreckende, T-förmige Ansätze 7, die sich in waagerechter Richtung über die Gesamtlänge der Rammstoßleiste 6 erstrecken. Die Rammstoßleiste 6 ist mit dem als Profilboden ausgebildeten Boden 5 und mit den Blechplatten 4 der Innenbeplankung durch Nut-Feder-Verbindungen miteinander verbunden. Dazu ist bei der unteren Verbindung das Ende des Fußbodenprofils 5 als taschenförmiges Endglied 8 ausgebildet, das nach oben offen ist und ein in dieses eintauschendes Spitzende 9 umfaßt. Die beiden oberen Teile 10 und 11 des Endglieds 8 liegen dem Spitzende 9 beidseitig an und das obere, innenliegende Ende 10 des Endglieds 8 und das untere Ende 12 des Spitzendes sind mit einanderzugekehrten Verankerungshinterschneidungen 13, 14 versehen. Das obere Ende 11 des Endglieds 8 liegt dem untersten T-förmigen Ansatz 15 an. Dieser ist mit einer nach unten außen geneigten Einführungsnase 16 versehen. Die Verbindung der Rammstoßleiste 8 mit den Blechplatten 4 der Innenbeplankung ist als Tasche 17 am oberen Ende der Rammstoßleiste mit einer senkrecht liegenden Öffnung 18 an ihrem oberen Ende ausgeführt, in die die Blechplatten 4 mit einem spitzwinklig abgekanteten Ende 19 eintauchen. Dieses ist in eine Dichtmasse 20 am Boden der Tasche 17 eingedrückt.

Die Rammstoßleiste 6 und die Blechplatten 4 der Innenbeplankung sind fluchtend ausgerichtet, so daß für die Rammstoßleiste 6 kein zusätzlicher Platzbedarf erforderlich ist. Die Rammstoßleiste 6 ist durch die T-förmigen Ansätze 7, die sich mit der Isolierung verklammern und durch die Verbindung der Isolierung 3 mit dem Träger 1 und den Außenwandplatten 2 sehr stabil und hat insbesondere eine gute Beulsteifigkeit. Die glatten, spaltfreien Nut-Feder-Verbindungen der Rammstoßleiste 6 mit den Blechplatten 4 der Innenbeplankung sind mit Silikonkautschuknähten 21 versiegelt. Die durchlaufende Schweißnaht 22 verbindet das Bodenprofil 5 mit der Rammstoßleiste 6 zu einer geschlossenen stabilen Bodenwanne mit hohen Rändern.

Beim Aufbau des Containers kann nach Montage des Gestells mit den Außenwandplatten 2 und dem Boden 5 die Rammstoßleiste 6 in das Endglied 8 mit ihrem Spitzende 9 eingesetzt werden, wobei die Einführungsnase 16 am untersten T-förmigen Ansatz 15 beim Einführen unterstützend wirkt und das obere äußere Ende 11 des Endglieds 8 durch Anlage am untersten T-förmigen Ansatz 15 die exakte Lage der Rammstoßleiste 6 hinsichtlich der Höhe bewirkt. Dann kann die Blechplatte 4 in die Tasche 17 schräg eingeführt und gerade ausgerichtet werden. Dann wird der Zwischenraum ausgeschäumt.

## Patentansprüche

1. Kühlcontainer oder Kühlaufbau-Container, aus einem Stahlgestell (1), Außenwandplatten (2), einer Isolierung (3), einer Innenbeplankung aus Blechplatten (4) und einem Boden (5), dadurch gekennzeichnet, daß der untere Bereich der Innenbeplankung als formstabile Rammstoßleiste (6) ausgebildet ist, die T-förmige Ansätze (7) aufweist, welche sich in waagerechter Richtung über die Gesamtlänge der Rammstoßleiste (6) sowie die Isolierung (3) erstrecken, und daß die Rammstoßleiste (6) über die Isolierung (3) mit der Außenwandplatte (2) fest verbunden ist.

2. Container nach Anspruch 1, dadurch gekennzeichnet, daß die Isolierung (3) ein Polyurethanschaum ist.

3. Container nach Anspruch 1 oder 2, dadurch gekennzeichnet, daß die Rammstoßleiste (6) mit dem Bodenprofil (5) und mit den Blechplatten (4) der Innenbeplankung durch Schweißen verbunden sind.

4. Container nach Anspruch 1 oder 2, dadurch gekennzeichnet, daß die Rammstoßleiste (6) mit dem Bodenprofil (5) und mit den Blechplatten (4) der Innenbeplankung durch Kleben verbunden ist.

5. Container nach Anspruch 1 oder 2, dadurch gekennzeichnet, daß die Rammstoßleiste (6) mit dem Bodenprofil (5) und mit den Blechplatten (4) der Innenbeplankung durch Niete verbunden ist.

6. Container nach Anspruch 1 oder 2, dadurch gekennzeichnet, daß die Rammstoßleiste (6) mit dem Bodenprofil (5) und mit den Blechplatten (4) der Innenbeplankung durch Nut-Feder -Verbindungen verbunden ist.

7. Container nach Anspruch 6, dadurch gekennzeichnet, daß als untere Nut-Feder-Verbindung der Rammstoßleiste (6) mit dem Fußbodenprofil (5) dieses ein taschenförmiges Endglied (8) aufweist und in letzteres ein Spitzende (9) der Rammstoßleiste (6) eintaucht.

8. Container nach Anspruch 7, dadurch gekennzeichnet, daß die beiden Enden (10, 11) des Endgliedes (8) am Spitzende (9) anliegen und das untere Ende (12) des Spitzendes (9) und das innenliegende, obere Ende (10) des Endglieds (8) mit einander zugekehrten Verriegelungshinterschneidungen (13, 14) versehen sind.

9. Container nach einem der Ansprüche 6 bis 8 , dadurch gekennzeichnet, daß das innenliegende, obere Ende (10) des Endgliedes (8) mit einer durchlaufenden Schweißnaht (22) mit der Rammstoßleiste (6) verbunden ist.

10. Container nach Anspruch 8 oder 9, dadurch gekennzeichnet, daß das obere Ende (11) des Endgliedes (8) am untersten, T-förmigen Ansatz (15) der Rammstoßleiste (6) anliegt.

11. Container nach Anspruch 10, dadurch gekennzeichnet, daß der unterste, T-förmige Ansatz (15) der Rammstoßleiste (6) eine schräg nach außen unten geneigte Einführungsnase (16) aufweist.

12. Container nach einem der obigen Ansprüche, dadurch gekennzeichnet, daß die Verbindung der Rammstoßleiste (6) mit den Blechplatten (4) der Innenbeplankung aus einer Tasche (17) an der Rammstoßleiste (6) mit einer senkrecht liegenden Öffnung (18) an ihrem oberen Ende und einem nach außen spitzwinklig abgekanteten Ende (19) der Blechplatten (4) besteht, das in die Tasche (17) eintaucht.

13. Container nach Anspruch 12, dadurch gekennzeichnet, daß das spitzwinklig abgekantete Ende (19) in eine Abdichtmasse (20) am Boden der Tasche (17) eingedrückt ist.

14. Container nach Anspruch 13, dadurch gekennzeichnet, daß die Tasche (17) Ausnehmungen aufweist.

## Claims

1. Cooling container or cooling body container, consisting of a steel frame (1), outer wall plates (2), an insulation (3), an inner cladding of sheet metal plates (4) and a base (5), characterised thereby that the lower region of the inner cladding is constructed as an inherently stable impact protecting strip, which has T-shaped projections (7) which extend in horizontal direction over the entire length of the impact protecting strip (6) as well as the insulation (3), and that the impact protecting strip (6) is firmly connected with the outer wall plate (2) by way of the insulation (3).

2. Container according to claim 1, characterised thereby that the insulation (3) is a polyurethane foam.

3. Container according to claim 1 or 2, characterised thereby that the impact protecting strip (6) is connected with the base profile (5) and with the sheet metal plates (4) of the inner cladding by welding.

4. Container according to claim 1 or 2, characterised thereby that the impact protecting strip (6) is connected with the base profile (5) and with the sheet metal plates (4) of the inner cladding by gluing.

5. Container according to claim 1 or 2, characterised thereby that the impact protecting strip (6) is connected with the base profile (5) and with the sheet metal plates (4) of the inner cladding by rivets.

6. Container according to claim 1 or 2, characterised thereby that the impact protecting strip (6) is connected with the base profile (5) and with the sheet metal plates (4) of the inner cladding by slot and feather connections.

7. Container according to claim 6, characterised thereby that as lower groove and feather connection of the impact protecting strip (6) with the foot base profile (5), this has a pocket-shaped end element (8) and a pointed end (9) of the impact protecting strip (6) dips into the latter.

8. Container according to claim 7, characterised thereby that the two ends (10, 11) of the end element (8) bear against the pointed end (9), and the lower end (12) of the pointed end (9) and the inwardly disposed upper end (10) of the end element (8) are provided with locking undercuts (13, 14) turned towards one another.

9. Container according to one of claims 6 to 8, characterised thereby that the inwardly disposed upper end (10) of the end element (8) is connected with the impact protecting strip (6) by a continuous weld seam.

10. Container according to claim 8 or 9, characterised thereby that the upper end (11) of the end element (8) bears against the lowermost T-shaped projection (15) of the impact protecting strip (6).

11. Container according to claim 10, characterised thereby that the lowermost T-shaped projection (15) of the impact protecting strip (6) has an insertion nose (16) inclined obliquely downwardly and outwardly.

12. Container according to one of the above claims, characterised thereby that the connection of the impact protecting strip (6) with the sheet metal plates (4) of the inner cladding consists of a pocket (17) at the impact protecting strip (8) with a perpendicularly disposed opening (18) at its upper end, and an outwardly acute-angled chamfered end (19) of the sheet metal plate (14), which dips into the pocket (17).

13. Container according to claim 12, characterised thereby that the acute-angled chamfered end (19) is pressed into a sealing mass (20) at the base of the pocket (17).

14. Container according to claim 13, characterised thereby that the pocket (17) has recesses (17).

## Revendications

1. Conteneur réfrigérant ou conteneur formant caisse réfrigérée composé d'une armature métallique (1), de plaques de la paroi extérieure (2), d'un calorifugeage (3), d'un coffrage intérieur en plaques de métal (4) et d'un fond (5), caractérisé en ce que la partie inférieure du coffrage intérieur est réalisée sous forme d'une latte de protection contre les chocs (6) indéformable présentant des saillies (7) en forme de T qui s'étendent dans le plan horizontal sur toute la longueur de la latte de protection contre les chocs (6) ainsi que sur le calorifugeage (3), et en ce que la latte de protection contre les chocs (6) est reliée fixement à la plaque de la paroi extérieure (2) par le biais du calorifugeage (3).

2. Conteneur selon la revendication 1, caractérisé en ce que le calorifugeage (3) est une mousse de polyuréthanne.

3. Conteneur selon la revendication 1 ou 2, caractérisée en ce que la latte de protection contre les chocs (6) est reliée au profilé de fond (5) et les plaques de métal (4) du coffrage intérieur par soudure.

4. Conteneur selon la revendication 1 ou 2, caractérisé en ce que la latte de protection contre les chocs (6) est reliée au profilé de fond (5) et aux plaques de métal (4) du coffrage intérieur par collage.

5. Conteneur selon la revendication 1 ou 2, caractérisé en ce que la latte de protection contre les chocs (6) est reliée au profilé de fond (5) et aux plaques de métal (4) du coffrage intérieur par des rivets.

6. Conteneur selon la revendication 1 ou 2, caractérisé en ce que la latte de protection contre les chocs (6) est reliée au profilé de fond (5) et aux plaques de métal (4) du coffrage intérieur au moyen d'assemblages par rainure et languette.

7. Conteneur selon la revendication 6, caractérisé en ce que l'assemblage inférieur par rainure et languette de la latte de protection contre les chocs (6) avec le profilé de fond (5), celui-ci présente un élément terminal (8) en forme de poche dans lequel vient se loger une extrémité en pointe (9) de la latte de protection contre les chocs (6).

8. Conteneur selon la revendication 7, caractérisé en ce que les deux extrémités (10, 11) de l'élément terminal (8) touchent l'extrémité en pointe (9) et en ce que l'extrémité inférieure (12) de l'extrémité en pointe (9) et l'extrémité (10) supérieure intérieure de l'élément terminal (8) sont dotées de contre-dépouilles de verrouillage (13, 14) se faisant face.

9. Conteneur selon l'une des revendications 6 à 8, caractérisé en ce que l'extrémité (10) supérieure intérieure de l'élément terminal (8) est reliée par une soudure continue (22) à la latte de protection contre les chocs (6).

10. Conteneur selon la revendication 8 ou 9, caractérisé en ce que l'extrémité (11) supérieure de l'élément terminal (8) touche la saillie (15) en forme de T la plus basse de la latte de protection contre les chocs (6).

11. Conteneur selon la revendication 10, caractérisé en ce que la saillie (15) en forme de T la plus basse de la latte de protection contre les chocs (6) présente un taquet d'introduction (16) inclinée vers l'extérieur et vers le bas.

12. Conteneur selon l'une des revendications précitées, caractérisé en ce que l'assemblage de la latte de protection contre les chocs (6) avec les plaques de métal (4) du coffrage intérieur se compose d'une poche (17) située sur la latte de protection contre les chocs (6) et présentant une ouverture verticale (18) à son extrémité supérieure, et d'une extrémité (19) supérieure coupée à angle aigu vers l'extérieur située sur les plaques de métal (4) qui vient se loger dans la poche (17).

13. Conteneur selon la revendication 12, caractérisé en ce que l'extrémité (19) coupée à angle aigu est enfoncée dans une masse isolante (20) sur le fond de la poche (17).

14. Conteneur selon la revendication 13, caractérisé en ce que la poche (17) présente des évidements.
